# EUROPÄISCHE PATENTSCHRIFT

(11) **EP 1 608 837 B1**
(45) Veröffentlichungstag und Bekanntmachung des Hinweises auf die Patenterteilung: **15.03.2006**
(21) Anmeldenummer: 04766529.4
(22) Anmeldetag: 18.08.2004
(51) Int. Cl.: E06B 3/54

(54) **FLUGELRAHMENPROFIL UND KUNSTSTOFFFENSTER MIT EINGEKLEBTER VERGLASUNG**
WINDOW CASEMENT PROFILE AND PLASTIC WINDOW WITH BONDED GLAZING
PROFILE DE CHASSIS DE BATTANT ET FENETRE EN PLASTIQUE A VITRAGE COLLE

(30) Priorität: 20.08.2003 DE 10338861
(43) Veröffentlichungstag der Anmeldung: 28.12.2005
(73) Patentinhaber: profine GmbH, 53839 Troisdorf (DE)
(72) Erfinder: GIESEL, Bernd, 66292 Riegelsberg (DE); SCHÄFER, Stefan, 66822 Lebach (DE)
(74) Vertreter: Wübken, Ludger
(86) Internationale Anmeldenummer: PCT/EP2004/051828
(87) Internationale Veröffentlichungsnummer: WO 2005/019587

(56) Entgegenhaltungen:
- EP-A- 1 067 268
- EP-A- 1 113 143
- DE-A- 4 112 826
- DE-C- 19 842 978
- DE-U- 20 117 000

## Beschreibung

Die Erfindung betrifft ein Fenster mit Flügelrahmen, Blendrahmen und einer Stufenverglasung, bei dem der Flügelrahmen aus Flügelrahmenprofilen aus Kunststoff gebildet wird und eine Außenseite und eine zum Rauminneren gerichtete Innenseite aufweist, wobei die Stufenverglasung einen außenliegenden Glasüberstand aufweist und wobei zwischen der Stufenverglasung und dem Flügelrahmen ein Glasfalzbereich gebildet wird.

### Technisches Gebiet

Üblicherweise werden Kunststofffenster und -türen aus Kunststoffprofilen, die auf Gehrung geschnitten sind, zusammengeschweißt und anschließend mit einer Verglasung versehen, wobei die Verglasung zwischen einem äußeren Glasüberschlag und einer inneren Glashalteleiste gehalten wird. Als Material für Kunststofffenster wird in der Praxis nahezu ausschließlich Hart-PVC verwendet, dessen Steifigkeit im Vergleich zu anderen Kunststoffen zwar relativ hoch, im Vergleich zu Metallen jedoch relativ gering ist. Flügel mit einer Breite oder Höhe von mehr als ca. 80 cm müssen daher durch in die Hohlkammern eingeschobene Verstärkungsprofile, meist aus Stahl, versteift werden.

### Stand der Technik

Im Bereich des sogenannten Structural Glazing ist es bekannt, Verglasungen, insbesondere Festverglasungen, in Rahmen aus Stahl oder Aluminium einzukleben. Es gibt auch bereits Vorschläge (DE 41 12 826 A1, DE 298 24 119 U1, EP 1 070 824 A2, DE 198 02 663 C2, DE 35 43 524 A1), Kunststofffenster mit eingeklebter Verglasung zu verwenden, bei denen zum Teil auch die hohe Steifigkeit der Verglasung ausgenützt wird, um den Flügelrahmen auch ohne zusätzliche Stahlverstärkung ausreichend steif zu machen.

Aus der EP 1 067 268 A2 ist ein Fenstersystem mit einer Fensterscheibe und einem Stranggussprofilteil bekannt, bei dem anstelle einer üblichen Mehrscheiben-Verglasungseinheit zwei Einzelscheiben unmittelbar über ein spezielles Stranggussprofil zu einem Flügelrahmen ohne Glasfalz verbunden werden. Ein solches Fenstersystem ist fertigungstechnisch sehr aufwendig in der Herstellung.

Die bisher vorgeschlagenen Lösungen waren jedoch unbefriedigend, da entweder die Biege- oder die Torsionssteifigkeit der Flügelkonstruktion zu gering war, der konstruktive Aufwand zu hoch oder die Montage der Scheibe zu aufwendig.

### Aufgabe

Aufgabe der vorliegenden Erfindung ist es daher, ein Kunststofffenster mit Flügelrahmen mit eingeklebter Verglasung zur Verfügung zu stellen, das diese Nachteile vermeidet. Weitere Aufgaben ergeben sich aus den Vorteilen der erfindungsgemäßen Lehre gegenüber den vorbekannten Lösungen.

### Darstellung der Erfindung

Die Erfindung löst diese Aufgabe durch ein Fenster mit Flügelrahmen, Blendrahmen und einer Stufenverglasung gemäß Anspruch 1, bevorzugt in Kombination mit einem oder mehreren der Merkmale der Unteransprüche, bzw. durch ein Flügelrahmenprofil für ein solches Fenster nach Anspruch 7 oder 8.

Wesentliches Merkmal für die erfindungsgemäße Ausführung ist die zentrale Funktionskammer des mehrere Hohlkammern aufweisenden Flügelrahmenprofils. Diese zentrale Funktionskammer kann wiederum in mehrere Unterkammern unterteilt sein, um die Steifigkeit zu erhöhen, ist aber nicht durch eingeschobene Verstärkungsprofile versteift. Die notwendige Steifigkeit wird stattdessen durch eine Verklebung der außenseitigen Wandung der zentralen Funktionskammer mit der Innenseite der äußeren Glasscheibe der Stufenverglasung erreicht.

Die Verklebung erfolgt nach einer bevorzugten Ausführungsform der Erfindung mit einem Silikonkleber, wobei die Klebfuge eine Breite von ca. 5 bis 10 mm, bevorzugt 6 bis 8 mm aufweist.

Die Verklebung zwischen Stufenverglasung und dem Flügelrahmen erfolgt bevorzugt umlaufend, also an allen vier Seiten einschließlich der Eckbereiche der Glasscheibe. Nach einer alternativen Ausführungsform der Erfindung kann die Verklebung auch so erfolgen, dass die Verklebung in regelmäßigen Abständen unterbrochen ist, insbesondere nach einer Verklebung von z. B. 10 cm Länge ein klebfreier Bereich von z. B. 2 cm Länge o. dgl. Oder es erfolgt an drei Seiten des Flügelrahmens eine umlaufende Verklebung, während im unteren horizontalen Bereich einige Unterbrechungen vorgesehen sind, um eine Belüftung des Glasfalzbereiches durch diese Unterbrechungen zu erreichen.

Die zentrale Funktionskammer grenzt erfindungsgemäß raumseitig an die Beschlagsnut, so dass die raumseitige Wandung der zentralen Funktionskammer zugleich die außenseitige Wandung der Beschlagsnut bildet. Auf diese Weise sind besonders schlanke und gleichzeitig torsions- und biegesteife Profilgeometrien möglich. Die Beschlagsnut dient beim Flügelrahmen zur Aufnahme der Beschläge und ist in ihrer Geometrie weitgehend festgelegt.

Die obere Wandung, d. h. die dem Glasfalz zugewandte Wandung der zentralen Funktionskammer, grenzt erfindungsgemäß unmittelbar an den Glasfalzbereich. So wird sichergestellt, dass die Kräfte möglichst unmittelbar von der Verglasung in die zentrale Funktionskammer eingeleitet werden können. Die untere Wandung der zentralen Funktionskammer grenzt schließlich an die zwischen Flügelrahmen und Blendrahmen verlaufende Falzkammer.

Gemäß einer bevorzugten Ausführungsform der Erfindung weisen die Flügelrahmenprofile - im Querschnitt des unteren horizontalen Profils gesehen - oberhalb der Beschlagsnut oder oberhalb der zentralen Funktionskammer eine parallel zur Verglasungsebene verlaufende Anlagefläche auf, die mit einem doppelseitigen Klebeband versehen ist. Dieses doppelseitige Klebeband dient in erster Linie der leichteren Montage der Verglasung sowie zur Fixierung der Verglasung im Flügelrahmen bis zur vollständigen Aushärtung bzw. Vernetzung des Klebers.

Zur Herstellung eines erfindungsgemäßen Flügels werden zunächst die Flügelrahmenprofile auf Gehrung geschnitten und in einer dem Fachmann bekannten Weise im Gehrungsbereich miteinander verschweißt, wobei die Schweißraupen im Eckbereich bevorzugt entfernt werden. Im fertig verschweißten und verputzten Flügelrahmen wird die Stufenverglasung - mit der kleineren Scheibe nach vorne - zentriert in den Flügelrahmen eingesetzt, wobei der Flügelrahmen wahlweise stehend oder liegend fixiert werden kann. Nach Aufdrücken der inneren Glasoberfläche der inneren (d. h. kleineren) Scheibe der Stufenverglasung auf das doppelseitige Klebeband ist die Verglasung zunächst im Flügelrahmen fixiert. Anschließend wird die ca. 5 bis 10 mm breite Fuge zwischen der inneren Oberfläche der äußeren Glasscheibe und der Verklebungsfläche der zentralen Funktionskammer mit einem geeigneten Kleber, insbesondere einem Silikonkleber, ausgefüllt. Der Kleber wird anschließend, z. B. durch eine Vernetzungsreaktion, ausgehärtet. Alternativ kann auch vor dem Einsetzen der Verglasung eine insbesondere umlaufende Klebmittel-Raupe auf die außenseitige Verklebungsfläche der zentralen Funktionskammer aufgebracht werden, die nach Einsetzen der Verglasung die kraft- und stoffschlüssige Verbindung zwischen Verglasung und dem Flügelrahmenprofil bewirkt.

Nach einer bevorzugten Ausführungsform der Erfindung weist das Flügelrahmenprofil neben der zentralen Funktionskammer und der hierzu benachbarten Beschlagsnut eine Glasanschlagskammer auf, die einstückig mit dem Flügelprofil verbunden ist und ggf. mit einem oder mehreren Stegen in zwei oder mehr Kammern unterteilt sein kann.

Die so gebildete innere Glasanschlagskammer weist bevorzugt an der glasseitig gelegenen oberen Kante eine anextrudierte flexible Dichtung zur Abdichtung des Spalts zwischen innerer Glasanschlagskammer und der Verglasung auf. Hierdurch wird Eindringen von Feuchtigkeit in den Spalt zwischen Glasanschlagskammer und innerer Oberfläche der Stufenverglasung vermieden, so dass das doppelseitige Klebeband weitgehend geschützt ist.

Nach einer weiteren bevorzugten Ausführungsform der Erfindung weist die zentrale Funktionskammer des unteren horizontalen Flügelprofils eine oder mehrere Bohrungen bzw. Fräsungen auf, die eine durchgängige Verbindung zwischen der zwischen Flügelrahmen und Blendrahmen verlaufenden Falzkammer einerseits und dem Glasfalzbereich andererseits zur Belüftung des Glasfalzbereiches schaffen.

Die erfindungsgemäße Konzeption mit einer zentralen Funktionskammer einerseits und einer raumseitig daran anschließenden Beschlagsnut andererseits ergibt außerordentlich schmale Ansichtsbreiten des erfindungsgemäßen Flügelprofils bei hoher Stabilität, Biege- und Torsionssteifigkeit. Die Erfindung eignet sich insbesondere für PVC-Fenster, lässt sich aber auch für Fenster aus Polypropylen-Profilen oder faserverstärktem Kunststoff vorteilhaft einsetzen.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch ein erfindungsgemäßes Fenster
- Fig. 2: einen Querschnitt durch einen Flügel gemäß dem Stand der Technik
- Fig. 3: einen Querschnitt durch ein erfindungsgemäßes Flügelrahmenprofil

### Bester Weg zur Ausführung der Erfindung

In Fig. 1 ist ein Querschnitt durch ein erfindungsgemäßes Fenster mit Flügelrahmen 1, Blendrahmen 2 und Stufenverglasung 3 dargestellt. Der Blendrahmen 2 entspricht dem Stand der Technik und ist aus Blendrahmenprofilen 7 in üblicher Weise zusammengesetzt. Die zentrale Hohlkammer 25 ist mittels der Stahlverstärkung 26 versteift.

Die an sich bekannte Stufenverglasung 3 weist eine äußere Glasscheibe 10 und eine innere Glasscheibe 9 auf, wobei die äußere Glasscheibe 10 um den Glasüberstand 8 größer ist.

Das erfindungsgemäße Flügelrahmenprofil 6 ist in Fig. 1 in der Übersichts-Querschnittszeichnung und in Fig. 3 separat dargestellt. Es besteht im Wesentlichen aus der zentralen Funktionskammer 14, der Beschlagsnut 13, der Glasanschlagskammer 22 sowie dem Flügelüberschlag 27. Die Glasanschlagskammer 22 ist mit dem Steg 23 in zwei kleinere Kammern geteilt.

Blend- und Flügelrahmenprofile bestehen aus Hart-PVC.

Die zentrale Funktionskammer 14 weist zur Außenseite 4 hin gerichtet eine parallel zur Verglasungsebene verlaufende Wandung 16 auf, die als Verklebungsfläche 17 zur Verklebung mit der Stufenverglasung 3 dient. Zum Glasfalzbereich 11 wird die zentrale Funktionskammer 14 durch die Wandung 18 begrenzt, die gleichzeitig zur Aufnahme an sich bekannter Verglasungsklötze 12 dient.

Zur Rauminnenseite 5 wird die zentrale Funktionskammer 14 von der Wandung 15 begrenzt, die zugleich die außenseitige Wandung der Beschlagsnut 13 darstellt. Beschlagsnut 13 und zentrale Funktionskammer 14 liegen somit etwa auf einer Ebene, was zu sehr schmalen Ansichtsbreiten des erfindungsgemäßen Flügelrahmens 1 führt. In Fig. 2 ist im Vergleich hierzu ein Standard-Flügelrahmen in gleicher Vergrößerung dargestellt.

Zur zwischen Flügelrahmen 1 und Blendrahmen 2 liegenden Falzkammer 20 ist die zentrale Funktionskammer 14 schließlich durch die untere Wandung 19 begrenzt, wobei die Wandung 19 zur Außenseite 4 gerichtet eine Abtropfkante 28 aufweist.

Oberhalb der Beschlagsnut 13 ist die Glasanschlagskammer 22 angeordnet, die im ausgeführten Beispiel zur zusätzlichen Versteifung mit einem Steg 23 unterteilt ist. Zur Außenseite 4 hin wird die Glasanschlagskammer 22 von der leicht zurückspringenden Wandung 24 begrenzt, die außenseitig mit einem doppelseitigem Klebeband 29 versehen ist.

Zur Montage des erfindungsgemäßen Fensters werden zunächst in an sich bekannter Weise Blendrahmen 2 und Flügelrahmen 1 aus entsprechenden Blendrahmenprofilen 7 und Flügelrahmenprofilen 6 durch Verschweißen im Gehrungsbereich hergestellt. Nach dem Verputzen des Flügelrahmens wird ein doppelseitiges Klebeband 29 auf die Außenseite der Wandung 24 der Glasanschlagskammer 22 aufgebracht. Mittels je zwei Verglasungsklötzen 12 an zwei benachbarten Seiten des Flügels wird die Stufenverglasung 3 beim Einsetzen in den Flügelrahmen 1 zentriert. Durch kurzes Aufdrücken der Stufenverglasung 3 auf die freie Oberfläche des doppelseitigen Klebebandes 29 wird die Stufenverglasung 3 fixiert. Anschließend kann der Spalt zwischen Glasüberstand 8 und Verklebungsfläche 17 der Wandung 16 der zentralen Funktionskammer 14 mit einem selbstvernetzenden Silikonkleber ausgefüllt werden. Eventuell überstehende Anteile der Verklebung 21 können in an sich bekannter Weise abgestrichen und die Verklebung 21 an ihrer dem Falzbereich 20 zugewandten Unterseite geglättet werden. Nach Aushärten der Verklebung 21 wird die Steifigkeit sowohl bezüglich der Biegung als auch der Torsion nahezu ausschließlich durch die Stufenverglasung 3 gebildet. Das doppelseitige Klebeband 29 dient dabei fast ausschließlich zur Fixierung bei der Montage, trägt zur Verbindung zwischen Stufenverglasung 3 und Flügelrahmen 1 jedoch nur in untergeordnetem Maße bei.

Der Spalt zwischen der glasseitigen Wandung 24 der Glasanschlagskammer 22 und der inneren Glasscheibe 9 wird im oberen Bereich von der Dichtlippe 32 abgedichtet.

### Legende

- 1: Flügelrahmen
- 2: Blendrahmen
- 3: Stufenverglasung
- 4: Außenseite
- 5: Rauminneres
- 6: Flügelrahmenprofil
- 7: Blendrahmenprofil
- 8: Glasüberstand
- 9: innere Glasscheibe
- 10: äußere Glasscheibe
- 11: Glasfalzbereich
- 12: Verglasungsklotz
- 13, 13': Beschlagsnut
- 14: zentrale Funktionskammer
- 15: Wandung
- 16: Wandung
- 17: Verklebungsfläche
- 18: Wandung
- 19: Wandung
- 20: Falzkammer
- 21: Verklebung
- 22: Glasanschlagskammer
- 23: Steg
- 24: Wandung
- 25: Hohlkammer
- 26: Stahlverstärkung
- 27: Flügelüberschlag
- 28: Abtropfkante
- 29: doppelseitiges Klebeband
- 30: innere Anschlagdichtung
- 31: äußere Anschlagdichtung
- 32: Dichtlippe

## Patentansprüche

1. Fenster mit Flügelrahmen (1), Blendrahmen (2) und einer Stufenverglasung (3), bei dem
- der Flügelrahmen (1) aus Flügelrahmenprofilen (6) aus Kunststoff gebildet wird und eine Außenseite (4) und eine zum Rauminneren (5) gerichtete Innenseite aufweist, wobei
- die Stufenverglasung (3) einen außenliegenden Glasüberstand (8) aufweist, und wobei
- zwischen der Stufenverglasung (3) und dem Flügelrahmen (1) ein Glasfalzbereich (11) ausgebildet ist,
- die Flügelrahmenprofile (6) als mehrkammerige Hohlkammerprofile ausgebildet sind und
- die Flügelrahmenprofile (6) eine Beschlagsnut (13) aufweisen
**dadurch gekennzeichnet, dass** die Flügelrahmenprofile (6) eine zentrale Funktionskammer (14) mit einer rauminnenseitigen Wandung (15), einer außenseitigen Wandung (16), einer oberen Wandung (18) und einer unteren Wandung (19) aufweisen, wobei
- die rauminnenseitige Wandung (15) zugleich die außenseitige Wandung der Beschlagsnut (13) und
- die außenseitige Wandung (16) eine Verklebungsfläche (17) zum Verbinden des Flügelrahmens (1) mit der inneren Oberfläche der äußeren Glasscheibe (10) der Stufenverglasung (3) bildet, und wobei
- die obere Wandung (18) an den Glasfalzbereich (11) und
- die untere Wandung (19) an die zwischen Flügelrahmen (1) und Blendrahmen (2) verlaufende Falzkammer (20) grenzt.

2. Fenster nach Anspruch 1, **dadurch gekennzeichnet, dass** die Flügelrahmenprofile (6) im Gehrungsbereich miteinander verschweißt sind.

3. Fenster nach einem der Ansprüche 1 oder 2, **gekennzeichnet durch** eine umlaufende Verklebung (21) zwischen der Innenseite der äußeren Glasscheibe (10) und der außenliegenden Wandung (16) der zentralen Funktionskammer (14).

4. Fenster nach einem der Ansprüche 1 bis 3, **dadurch gekennzeichnet, dass** oberhalb der Beschlagsnut (13) eine innere Glasanschlagskammer (22) angeordnet ist, deren außenseitige Wandung (24) über ein doppelseitiges Klebeband (29) mit der inneren Oberfläche der inneren Glasscheibe (9) der Stufenverglasung (3) als Fixierung verbunden ist.

5. Fenster nach Anspruch 4, **dadurch gekennzeichnet, dass** die innere Glasanschlagskammer (22) an der glasseitig gelegenen oberen Kante eine anextrudierte flexible Dichtung (32) zur Abdichtung des Spalts zwischen innerer Glasanschlagskammer (22) und der Verglasung aufweist.

6. Fenster nach einem der Ansprüche 1 bis 5, **dadurch gekennzeichnet, dass** der Flügelrahmen (1) kein Verstärkungsprofil aufweist.

7. Flügelrahmenprofil (6) für ein Fenster nach einem der Ansprüche 1 bis 6 mit folgenden Merkmalen:
- das Flügelrahmenprofil (6) besteht aus Kunststoff und weist mehrere Hohlkammern, eine Beschlagsnut (13) und eine zentrale Funktionskammer (14) auf;
- die rauminnenseitige Wandung (15) der zentralen Funktionskammer (14) bildet zugleich die außenseitige Wandung der Beschlagsnut (13);
- die außenseitige Wandung (24) der zentralen Funktionskammer (14) bildet eine zum Verbinden des Flügelrahmens (1) mit der inneren Fläche einer äußeren Glasscheibe (10) einer Stufenverglasung (3) geeignete Verklebungsfläche (17).

8. Flügelrahmenprofil (6) nach Anspruch 7, **dadurch gekennzeichnet, dass** oberhalb der Beschlagsnut (13) eine Glasanschlagskammer (22) angeordnet ist, die einstückig mit dem Flügelprofil verbunden ist.

## Claims

1. Window with casement (1), frame (2) and a stepped glazing (3), in which
- the casement (1) is formed from plastics casement profiles (6) and has an outer side (4) and an inner side facing towards the room interior (5), wherein
- the stepped glazing (3) has an outlying glass projection (8), and wherein
- a glass rabbet region (11) is configured between the stepped glazing (3) and the casement (1),
- the casement profiles (6) are configured as multi-chambered hollow chamber profiles, and
- the casement profiles (6) have a fittings groove (13),
**characterized in that** the casement profiles (6) have a central function chamber (14) having a room-internal wall (15), an external wall (16), an upper wall (18) and a lower wall (19),
- the room-internal wall (15) forms, at the same time, the external wall of the fittings groove (13), and
- the external wall (16) forms a cementing surface (17) for connecting the casement (1) to the inner surface of the outer glass pane (10) of the stepped glazing (3), and wherein
- the upper wall (18) bounds the glass rabbet region (11) and
- the lower wall (19) bounds the rabbet chamber (20) running between the casement (1) and the frame (2).

2. Window according to Claim 1, **characterized in that** the casement profiles (6) are bonded together in the mitre region.

3. Window according to one of Claims 1 or 2, **characterized by** a circumferential bond (21) between the inner side of the outer glass pane (10) and the outlying wall (16) of the central function chamber (14).

4. Window according to one of Claims 1 to 3, **characterized in that** above the fittings groove (13) there is disposed an inner glass stop chamber (22), whose external wall (24) is connected as a fix by a double-sided adhesive tape (29) to the inner surface of the inner glass pane (9) of the stepped glazing (3).

5. Window according to Claim 4, **characterized in that** the inner glass stop chamber (22), on the upper edge situated on the glass side, has an extruded-on flexible seal (32) for sealing the gap between the inner glass stop chamber (22) and the glazing.

6. Window according to one of Claims 1 to 5, **characterized in that** the casement (1) has no reinforcing profile.

7. Casement profile (6) for a window according to one of Claims 1 to 6 having the following features:
- the casement profile (6) consists of plastic and has a plurality of hollow chambers, a fittings groove (13) and a central function chamber (14);
- the room-internal wall (15) of the central function chamber (14) forms, at the same time, the external wall of the fittings groove (13);
- the external wall (24) of the central function chamber (14) forms a cementing surface (17) suitable for connecting the casement (1) to the inner surface of an outer glass pane (10) of a stepped glazing (3).

8. Casement profile (6) according to Claim 7, **characterized in that** above the fittings groove (13) there is disposed a glass stop chamber (22), which is integrally connected to the casement profile.

## Revendications

1. Fenêtre dotée d'un cadre d'ouvrant (1), d'un cadre dormant (2) et d'un vitrage (3) à gradin, dans laquelle :
- le cadre d'ouvrant (1) est constitué de profilés (6) de cadre d'ouvrant en matière synthétique et présente un côté extérieur (4) et un côté intérieur tourné vers l'intérieur (5) d'un local,
- le vitrage (3) à gradin présente un débord extérieur (8) de vitrage,
- entre le vitrage (3) à gradin et le cadre d'ouvrant (1) est formée une zone (11) de feuillure de verre,
- les profilés (6) du cadre d'ouvrant sont configurés comme profilés à chambre creuse et
- les profilés (6) de cadre d'ouvrant présentent une rainure (13) pour ferrure,
**caractérisée en ce que** les profilés (6) de cadre d'ouvrant présentent une chambre fonctionnelle centrale (14) dotée d'une paroi (15) située du côté de l'intérieur du local, une paroi extérieure (16), une paroi supérieure (18) et une paroi inférieure (19),
- la paroi (15) située du côté de l'intérieur du local forme en même temps la paroi extérieure de la rainure (13) pour ferrure et
- la paroi extérieure (16) forme une surface de collage (17) qui sert à coller le cadre d'ouvrant (1) sur la surface intérieure de la vitre extérieure (10) du vitrage (3) à gradin,
- la paroi supérieure (18) se termine sur la zone (11) de la feuille de verre et
- la paroi inférieure (19) délimite une chambre de feuillure (20) qui s'étend entre le cadre d'ouvrant (1) et le cadre dormant (2).

2. Fenêtre selon la revendication 1, **caractérisé en ce que** les profilés (6) de cadre d'ouvrant sont soudés l'un à l'autre dans une jonction en onglet.

3. Fenêtre selon l'une des revendications 1 ou 2, **caractérisé par** un collage périphérique (21) entre le côté intérieur de la vitre extérieure (10) et la paroi extérieure (16) de la chambre fonctionnelle centrale (14).

4. Fenêtre selon l'une des revendications 1 à 3, **caractérisé en ce qu'**au-dessus de la rainure (13) (pour ferrure) est disposée une chambre intérieure de butée vitrage (22) dont la paroi extérieure (24) est reliée par un ruban adhésif double face (29) à la surface intérieure de la vitre intérieure (9) du vitrage (3) à gradin, à titre de fixation.

5. Fenêtre selon la revendication 4, **caractérisé en ce que** la chambre intérieure de butée de vitrage (22) présente sur le bord supérieur situé du côté du verre un joint d'étanchéité extrudé flexible (32) qui assure l'étanchéité de l'interstice entre la chambre intérieure (22) de butée de fenêtre et le vitrage.

6. Fenêtre selon l'une des revendications 1 à 5, **caractérisé en ce que** le cadre d'ouvrant (1) ne présente pas de profilé de renfort.

7. Profilé (6) de cadre d'ouvrant pour fenêtre selon l'une des revendications 1 à 6, qui présente les caractéristiques suivantes :
- le profilé (6) de cadre d'ouvrant est réalisé en matière synthétique et présente plusieurs chambres creuses, une rainure (13) pour ferrure et une chambre fonctionnelle centrale (14),
- la paroi (15), située du côté de l'intérieur du local, de la chambre fonctionnelle centrale (14) forme en même temps la paroi extérieure de la rainure pour ferrure (13),
- la paroi extérieure (24) de la chambre fonctionnelle centrale (14) forme une surface de collage (17) qui convient pour relier le cadre d'ouvrant (1) à la surface intérieure d'une vitre extérieure (10) d'un vitrage (3) à gradin.

8. Profilé (6) de cadre d'ouvrant selon la revendication 7, **caractérisé en ce qu'**une chambre (22) de butée de vitre est disposée au-dessus de la rainure pour ferrure (13) et est reliée d'un seul tenant au profilé d'ouvrant.
